# EUROPÄISCHE PATENTSCHRIFT

(11) **EP 2 335 847 B1**
(45) Veröffentlichungstag und Bekanntmachung des Hinweises auf die Patenterteilung: **17.04.2013**
(21) Anmeldenummer: 09015739.7
(22) Anmeldetag: 18.12.2009
(51) Int. Cl.: B22D 11/08

(54) **Vorrichtung zum Angiessen einer Stranggiessanlage**
Device for starting/casting of a strand casting assembly
Dispositif de démarrage de coulée d'une installation de coulée continue

(43) Veröffentlichungstag der Anmeldung: 22.06.2011
(73) Patentinhaber: SMS Concast AG, 8027 Zürich (CH)
(72) Erfinder: Eichenberger, Philip, CH-8700 Küsnacht (CH); Meier, Thomas, CH-8200 Schaffhausen (CH)
(74) Vertreter: Luchs, Willi

(56) Entgegenhaltungen:
- DE-A1- 2 023 282
- DE-A1- 2 340 844
- DE-A1- 2 629 453
- DE-A1- 3 446 404
- DE-A1- 4 132 185
- FR-A1- 2 572 315

## Beschreibung

Die Erfindung betrifft eine Vorrichtung zum Angiessen einer Stranggiessanlage gemäss Anspruch 1.

Eine Vorrichtung gemäss der Druckschrift FR-A-2 572 315 bezieht sich auf das Angiessen einer Stranggiessanlage mit einem senkrecht nach unten führenden Kaltstrang und einem diesen haltenden verfahrbaren Schlitten, der parallel zum Kaltstrang an Schienen mit Zahnstangen geführt ist. Dem Schlitten ist ein Getriebe mit einem Antriebsmotor und zudem eine Bremse zugeordnet, welche bei einem Endanschlag ein Stoppen des Schlittens bewirken soll. Es ist aber nicht eine Sicherheitsvorrichtung vorgesehen.

Die Druckschrift DE-A-26 29 453 offenbart eine Stranggiessmaschine, welche ein Zugglied als Kaltstrang aufweist, das seitlich eine Zahnstange und ein mit dieser zusammenwirkendes Zahnrad aufweist, welches bei dem bogenförmig geführten Zugglied auf der gegenüberliegenden Seite zur Kokille in Eingriff bringbar ist. Mit diesem Zahnrad ist aber nur sichergestellt, dass sich das Zugglied nicht zurück in Richtung Kokille bewegen kann. Eine Sicherung, dass sich das Zugglied nicht unterhalb der Kokille nach unten unkontrolliert bewegen kann, ist aber nicht geoffenbart.

Bei einer Vorrichtung gemäss der Druckschrift DE-A-23 40 844 ist eine Überkopfbeschickung einer Anfahrstange in eine Kokille dargetan, bei der ein auf der Oberseite der Kokille verfahrbarer Beschickungswagen vorgesehen ist, mittels dem die Anfahrstange mittels Zahnräder in die Kokille eingeführt und in die Position zum Angiessen bewegt werden kann.

Bei einer Stranggiessanlage nach der Druckschrift DE-A-34 46 404 ist ein ein Zahnstangenprofil aufweisender Anfahrstrang mittels antreibbaren Zahnräder entlang einer Strangführung bewegbar. Mittels diesen Zahnrädern lässt sich der Anfahrstrang in der die Kokille verschliessenden Position halten und mit einer vorgegebenen Ausziehgeschwindigkeit ausziehen. Zudem können diese Zahnräder mit ihren Achsen aus der Eingriffsposition ausgeschwenkt werden, damit sie vor der Strahlungshitze geschützt werden.

Bei der ermittelten Druckschrift DE-A-20 23 282 sind bei den den Anfahrstrang stützenden Rollenpaaren seitlich konzentrisch Zahnräder angeordnet, welche in Wirkverbindung mit dem Anfahrstrang stehen. Damit soll ein kurzer Anfahrstrang verwendet werden können und separate Führungsrollen für denselben entfallen.

Bei einer Kaltstrangführung gemäss der Druckschrift DE-A-41 32 185 sind bei den Führungsrollen insbesondere Führungsnuten und bei der Kaltstrangkette entsprechend ausgebildete Gegenprofile ausgebildet, so dass eine Spurführung des Kaltstranges gewährleistet ist.

Die Bewegung des Kaltstranges wird durch das über die Antriebsrollen erteilte Antriebsmoment sowie durch die Anpresskraft und Reibwerte zwischen den Antriebs- und Führungsrollen und dem Kaltstrang bestimmt.

Störungen, wie zum Beispiel bei einem Stromausfall, können zu einer unkontrollierbaren Bewegung des Kaltstranges führen. Dies kann sowohl beim Einfahren als auch beim Angiessen zu Beschädigungen der Anlage führen.

Der vorliegenden Erfindung liegt die Aufgabe zugrunde, eine Vorrichtung der eingangs genannten Art zu schaffen, bei der die Gefahr, dass es zum Durchrutschen des Kaltstranges kommt, weitgehend eliminiert wird.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Dadurch, dass erfindungsgemäss eine Sicherheitsvorrichtung für den Kaltstrang vorgesehen ist, die ein mit dem Kaltstrang in einen formschlüssigen Eingriff bringbares und die Geschwindigkeit des Kaltstranges begrenzendes Element aufweist, wird gewährleistet, dass eine vorbestimmte maximale Stranggeschwindigkeit nicht überschritten werden kann und es nicht zum Durchrutschen des Kaltstranges kommt.

Das mit dem Kaltstrang in Eingriff bringbare Element ist vorzugsweise als ein Zahnrad ausgebildet ist, das in der Art eines Triebstock- oder Zahnradantriebes mit dem Kaltstrang wirkverbunden ist. Beim Überschreiten der vorbestimmten, über die Antriebsrollen dem Kaltstrang erteilten Geschwindigkeit übt das Zahnrad-Element eine Bremskraft bzw. einen Drehwiderstand auf den Kaltstrang aus.

Dabei umfasst die Sicherheitsvorrichtung mit Vorteil ein autonomes, hydraulisches Kreislaufsystem mit einer Pumpe, beispielsweise einer Zahnradpumpe, (die mit dem Zahnrad-Element wirkverbunden ist) und mit einer Drossel. Der im Normalbetrieb praktisch widerstandslose Drehwiderstand des Zahnrad-Elementes kann beim rutschbedingten Geschwindigkeits-Überschreiten des Kaltstranges über das Kreislaufsystem und über ein Übersetzungsgetriebe erhöht werden.

Mit Vorteil stellt die Sicherheitsvorrichtung ein autonomes, beispielsweise vom Rollenantrieb unabhängiges System dar, womit sichergestellt wird, dass z.B. beim Stromausfall und dadurch bedingtem Verlust des Antriebsmomentes oder der Anpresskraft kein Durchrutschen des Kaltstranges erfolgt.

Die Erfindung wird nachfolgend anhand der Zeichnung näher erläutert. Es zeigen:
Fig. 1 schematisch eine Stranggiessanlage;
Fig. 2 in perspektivischer Darstellung ein Ausführungsbeispiel einer erfindungsgemässen Vorrichtung zum Angiessen einer Stranggiessanlage;
Fig. 3 die Vorrichtung nach Fig. 2 in vertikalem Querschnitt; und
Fig. 4 die Vorrichtung nach Fig. 2 in Draufsicht.

Fig.1 zeigt schematisch den Aufbau einer Stranggiessanlage 1 mit einer mit Wasser gekühlten Kokille 2, die mit flüssigem Metall, insbesondere Stahl, gefüllt wird. Aus der Kokille 2 wird unter Schalenbildung ein Giessstrang 3 weggeführt, bei dem es sich um ein Vorprofil handelt. Der Giessstrang 3 wird mittels Rollen 11, 12 einer bogenförmigen Strangführung 10 wegbefördert und in die Horizontale gebogen. Wie in Fig. 1 gestrichelt angedeutet, könnte der Giessstrang 3' auch rein vertikal mittels einer vertikalen Strangführung 10' weggeführt werden.

Während es sich bei den auf der Aussenseite der bogenförmigen Strangführung 10 bzw. des in einem Giessradius erzeugten Vorprofilstranges angeordneten Rollen 11 um ortsfeste Führungsrollen handelt, bilden die auf der Innenseite befindlichen Rollen 12 die Antriebsrollen und sind radial zum Giessbogen einstellbar.

Auch die vertikale Strangführung 10' weist zu einer Seite ortsfest angeordnete Führungsrollen 11' und zu der anderen Seite senkrecht zur vertikalen Giessrichtung einstellbare Antriebsrollen 12' auf.

Über die Strangführungen 10, 10' wird bekanntlich auch ein Kaltstrang bewegt und gehalten, der für das Angiessen der entsprechenden Stranggiessanlage 1, 1' verwendet wird und dazu dient, die untere KokillenÖffnung 15 vor und während des Angiessvorganges dicht abzuschliessen, um ein Ausfliessen des in die Kokille 2 gegossenen Stahles zu vermeiden. Der mittels der Strangführung 10 bzw. 10' in die Kokille 2 eingeführte Kaltstrang wird - nachdem der in die Kokille 2 eingegossene Stahl zur teilweisen Erstarrung gebracht wurde, so dass ein Strang mit einer ausreichend dicken erstarrten Randzone und flüssigem Kern entstanden ist - mittels der Strangführung 10 bzw. 10' auch wieder abgezogen. Dabei ist die Bewegung des Kaltstranges sowohl beim Einführen als auch beim Abziehen durch das über die Antriebsrollen 12, 12' erteilte Antriebsmoment sowie durch die Anpresskraft und Reibwerte zwischen den Antriebs- und Führungsrollen 11, 11'; 12, 12' und dem Kaltstrang bestimmt.

Sowohl für die Stranggiessanlage 1 mit der bogenförmigen Strangführung 10 als auch für die vertikale Strangführung 10' kann in an sich herkömmlicher Weise ein starrer Kaltstrang oder ein Kettenkaltstrang verwendet werden.

Erfindungsgemäss ist sowohl für den durch die bogenförmigen Strangführung 10 geführten Kettenkaltstrang als auch für den durch die vertikale Strangführung 10' geführten starren Kaltstrang eine Sicherheitsvorrichtung 20 bzw. 20' vorgesehen, die dafür sorgt, dass es beim Abfallen oder Verlust der Anpresskraft bzw. des Reibwertes sowie beim Abfallen oder Verlust des Antriebsmomentes nicht zum Durchrutschen des Kaltstranges kommt, was unweigerlich zur Beschädigung der Stranggiessanlage 1 bzw. 1' führen würde.

Die in Fig. 1 angedeuteten Sicherheitsvorrichtungen 20, 20' sind auf gleichem Prinzip aufgebaut. Bei der mit der bogenförmigen Strangführung 10 versehenen Stranggiessanlage 1 ist die Sicherheitsvorrichtung 20 auf der Innenseite der Strangführung 10 angeordnet, gleich wie die Antriebsrollen 12. Bei der mit der vertikalen Strangführung 10' versehenen Stranggiessanlage 1' ist die Sicherheitsvorrichtung 20' vorzugsweise auf der gleichen Seite wie die zustellbaren Rollen 12' angeordnet.

In Fig. 2 bis 4 ist die für die vertikale Stranggiessanlage 1' vorgesehene, mit dem starren Kaltstrang 22 zusammenwirkende Sicherheitsvorrichtung 20' dargestellt, die im folgenden näher beschrieben wird:

Die erfindungsgemässe, zur gleichen Seite wie die Antriebsrollen 12' angeordnete Sicherheitsvorrichtung 20' weist ein als ein Zahnrad ausgebildetes Element 25 auf, das in einen formschlüssigen Eingriff mit einer Verzahnung 26 des Kaltstranges 22 gebracht werden kann, in der Art eines Triebstock- oder Zahnradantriebes. Beim dargestellten Ausführungsbeispiel ist die Verzahnung 26 durch eine Vielzahl von Querzapfen gebildet. (Bei Verwendung des in der bogenförmigen Strangführung 10 geführten Kettenkaltstranges kann das Element in einen formschlüssigen Eingriff mit den einzelnen Gliedern des Kettenkaltstranges gebracht werden). Das Zahnrad-Element 25 wird senkrecht zur Giessrichtung (bei der bogenförmigen Strangführung 10 radial zum Giessbogen) in die Verzahnung eingekoppelt und muss beim Abziehen wieder rechtzeitig vom oberen Ende des Kaltstranges 22 bzw. vom Kaltstrangkopf weggekoppelt werden, damit der nachfolgende Warmstrang nicht beschädigt wird. Dies geschieht automatisch beispielsweise mit Hilfe eines in der Zeichnung nicht dargestellten, steuerbaren Kniehebelsystems.

Die Sicherheitsvorrichtung 20' umfasst ferner ein autonomes, hydraulisches Kreislaufsystem mit einer Hydraulikpumpe (die mit dem Zahnrad-Element 25 wirkverbunden ist) und mit einer Drossel (Das Kreislaufsystem ist aus der Zeichnung nicht ersichtlich). Beim rutschbedingten Überschreiten einer vorbestimmten, über die Antriebsrollen 12' dem Kaltstrang 22 erteilten Geschwindigkeit wird über das hydraulische Kreislaufsystem und über ein weitere Zahnräder 27, 28, 29, 30 bzw. Triebstockverzahnungen 31 umfassendes Übersetzungsgetriebe der Drehwiderstand des Zahnrad-Elementes 25 erhöht und somit eine Bremswirkung auf den Kaltstrang 22 ausgeübt, und zwar in quadratischer Abhängigkeit Geschwindigkeit/Drehwiderstand.

Dadurch, dass die Sicherheitsvorrichtung ein autonomes, beispielsweise vom Rollenantrieb unabhängiges System darstellt, wird sichergestellt, dass beispielsweise beim Stromausfall und dadurch bedingtem Verlust des Antriebsmomentes oder der Anpresskraft kein Durchrutschen des Kaltstranges 22 erfolgt.

Wie bereits erwähnt, ist das Zahnrad-Element 25 (und auch das Übersetzungsgetriebe 27, 28, 29, 30, 31) zwecks Ein- und Auskoppelung senkrecht zur Giessrichtung (oder radial zum Giessbogen) verstellbar. Unabhängig davon kann die gesamte Sicherheitsvorrichtung 20' bzw. 20 - je nach Format des zu erzeugenden Giessstranges 3 bzw. des entsprechenden Kaltstranges - in dieser Richtung verstellt werden, vorzugsweise zusammen mit den gegenüber den ortsfesten Führungsrollen 11' bzw. 11 verstellbaren Antriebsrollen 12' bzw. 12.

In Fig. 3 sind ferner zwei verschwenkbare Schutzklappen 41, 42 angedeutet, welche in dem in Eingriff stehenden Zustand des Zahnrad-Elementes 25 in der Offenposition veranschaulicht sind. Wenn dieses Zahnrad-Element 25 mit der Sicherheitsvorrichtung 20' zurückgezogen wird, werden diese Schutzklappen 41, 42 durch einen nicht näher gezeigten Mechanismus gegen den Strang geschwenkt und sie dienen sodann als geschlossenes Hitzeschild des Getriebes in dieser Sicherheitsvorrichtung.

## Patentansprüche

1. Vorrichtung zum Angiessen einer Stranggiessanlage, die eine Kokille (2) sowie eine Antriebs- und Führungsrollen (11, 12; 11', 12') umfassende Strangführung (10; 10') aufweist, mit einem über die Strangführung (10; 10') in die Kokille (2) einführbaren und von dieser abziehbaren Kaltstrang (22), **dadurch gekennzeichnet, dass**
eine Sicherheitsvorrichtung (20; 20') für den Kaltstrang (22) vorgesehen ist, die ein mit dem Kaltstrang (22) in einen formschlüssigen Eingriff bringbares und die Geschwindigkeit des Kaltstranges (22) begrenzendes Element (25) aufweist, welches zum Ausüben einer Bremskraft beim Überschreiten einer vorbestimmten, über die Antriebsrollen (12; 12') dem Kaltstrang (22) erteilten Geschwindigkeit vorgesehen ist.

2. Vorrichtung nach Anspruch 1, **dadurch gekennzeichnet, dass** das Element (25) automatisch wegkoppelbar bzw. aus dem Eingriff mit dem Kaltstrang (22) bringbar ist.

3. Vorrichtung nach Anspruch 1 oder 2, **dadurch gekennzeichnet, dass** das Element (25) als ein Zahnrad ausgebildet ist, das in der Art eines Triebstock- oder Zahnradantriebes mit dem Kaltstrang (22) wirkverbindbar ist.

4. Vorrichtung nach Anspruch 3, **dadurch gekennzeichnet, dass** die Sicherheitsvorrichtung (20; 20') ein autonomes, hydraulisches Kreislaufsystem mit einer mit dem Zahnrad-Element (25) wirkverbundenen Pumpe und mit einer Drossel umfasst, wobei beim rutschbedingten Geschwindigkeits-Überschreiten des Kaltstranges (22) der Drehwiderstand des Zahnrad-Elementes (25) über das Kreislaufsystem und ein Übersetzungsgetriebe (27, 28, 29, 30, 31) erhöhbar ist.

5. Vorrichtung nach Anspruch 3 oder 4, **dadurch gekennzeichnet, dass** das Zahnrad-Element (25) mit einem Kettenkaltstrang in Eingriff bringbar ist.

6. Vorrichtung nach Anspruch 5, **dadurch gekennzeichnet, dass** die bogenförmige Strangführung (10) ortsfest angeordnete Führungsrollen (11) auf ihrer Aussenseite und radial zum Giessbogen einstellbare Antriebsrollen (12) auf ihrer Innenseite aufweist, wobei die Sicherheitsvorrichtung (20) auf der Innenseite der Strangführung (10) angeordnet und das Zahnrad-Element (25) radial zum Giessbogen mit dem Kettenkaltstrang in Eingriff bringbar ist.

7. Vorrichtung nach Anspruch 3 oder 4, **dadurch gekennzeichnet, dass** das Zahnrad-Element (25) mit einer Verzahnung (26) eines starren Kaltstranges (22) in Eingriff bringbar ist, der in einer vertikalen Strangführung (10') geführt ist.

8. Vorrichtung nach Anspruch 7, **dadurch gekennzeichnet, dass** die vertikale Strangführung (10') zu einer Seite ortsfest angeordnete Führungsrollen (11') und zu der anderen Seite senkrecht zur Giessrichtung einstellbare Antriebsrollen (12') aufweist, wobei das Zahnrad-Element (25) von der gleichen Seite wie die Antriebsrollen (12') in Eingriff mit der Verzahnung (26) bringbar ist.

9. Vorrichtung nach einem der Ansprüche 1 bis 8, **dadurch gekennzeichnet, dass** zur Ein- und Auskopplung des Elementes (25) ein steuerbares Kniehebelsystem vorhanden ist.

10. Vorrichtung nach einem der Ansprüche 1 bis 9, **dadurch gekennzeichnet, dass** die Sicherheitsvorrichtung (20; 20') je nach Format des zu erzeugenden Giessstranges (3) bzw. des entsprechenden Kaltstranges (22) zusammen mit den Antriebsrollen (12; 12') relativ zur durch die ortsfesten Führungsrollen (11; 11') definierten Strangführung (10; 10') einstellbar ist.

## Claims

1. Apparatus for starting the casting of a continuous casting system, which has a mould (2) and a strand guide (10; 10') comprising drive and guide rollers (11, 12; 11', 12'), with a dummy bar (22) that can be introduced into the mould (2) by the strand guide (10; 10') and be withdrawn from said mould, **characterised in that**
a safety device (20; 20') is provided for the dummy bar (22), which has an element (25) that can be engaged with form fit with the dummy bar (22) and limiting the speed of the dummy bar (22), which is provided to apply a braking force when a predetermined speed generated by the drive rollers (12; 12') for the dummy bar (22) is exceeded.

2. Apparatus according to claim 1, **characterised in that** the element (25) can be automatically uncoupled respectively disengaged from the dummy bar (22).

3. Apparatus according to claim 1 or 2, **characterised in that** the element (25) is in the form of a toothed wheel that can be operatively connected to the dummy bar (22) in the manner of a rack and pinion or toothed wheel drive.

4. Apparatus according to claim 3, **characterised in that** the safety device (20; 20') comprises an autonomous, hydraulic circuit system with a pump operatively connected to the toothed wheel element (25) and to a throttle, it being possible to increase the rotary resistance of the toothed wheel element (25) over the circuit system and transmission gearing (27, 28, 29, 30, 31) when the dummy bar (22) exceeds the speed due to sliding.

5. Apparatus according to claim 3 or 4, **characterised in that** the toothed wheel element (25) can be engaged with a chain dummy bar.

6. Apparatus according to claim 5, **characterised in that** the curved strand guide (10) has securely positioned guide rollers (11) on its outside and drive rollers (12) adjustable radially to the casting curve on its inside, the safety device (20) being disposed on the inside of the strand guide (10) and it being possible to engage the toothed wheel element (25) with the chain dummy bar radially to the casting curve.

7. Apparatus according to claim 3 or 4, **characterised in that** the toothed wheel element (25) can be engaged with the teeth (26) of a rigid dummy bar (22) which is guided in a vertical strand guide (10').

8. Apparatus according to claim 7, **characterised in that** the vertical strand guide (10') has to one side securely positioned guide rollers (11') and to the other side drive rollers (12') adjustable perpendicularly to the casting direction, it being possible to engage the toothed wheel element (25) with the teeth (26) from the same side as the drive rollers (12').

9. Apparatus according to any one of the claims 1 to 8, **characterised in that** a controllable knee lever system is provided for coupling and uncoupling the element (25).

10. Apparatus according to any one of the claims 1 to 9, **characterised in that** the safety device (20; 20') can be adjusted together with the drive rollers (12; 12') relative to the strand guide (10; 10') defined by the fixed guide rollers (11; 11') depending on the format of the casting strand (3) to be produced and of the corresponding dummy bar (22).

## Revendications

1. Dispositif de démarrage d'une installation de coulée continue, qui comprend une lingotière (2) ainsi qu'un guidage (10; 10') de barre, comprenant des rouleaux (11, 12; 11', 12') d'entraînement et de guidage, ayant un mannequin (22) pouvant être introduit dans la lingotière (2) par le guidage (10; 10') et pouvant en être retiré, **caractérisé en ce que** il est prévu, pour le mannequin (22), un dispositif (20; 20') de sécurité, qui a un élément (25) pouvant être mis en prise à complémentarité de forme avec le mannequin (22) et limitant la vitesse du mannequin (22), élément qui est prévu pour appliquer une force de freinage, lorsqu'une vitesse déterminée à l'avance et impartie au mannequin (22) par les rouleaux (12; 12') d'entraînement est dépassée.

2. Dispositif suivant la revendication 1, **caractérisé en ce que** l'élément (25) peut être découplé automatiquement ou être mis hors de prise avec le mannequin (22).

3. Dispositif suivant la revendication 1 ou 2, **caractérisé en ce que** l'élément (25) est constitué sous la forme d'une roue dentée, qui peut être reliée à coopération avec le mannequin (22) à la manière d'un entraînement à fuseau ou d'un entraînement à roue dentée.

4. Dispositif suivant la revendication 3, **caractérisé en ce que** le dispositif (20; 20') de sécurité comprend un circuit hydraulique autonome, ayant une pompe en liaison fonctionnelle avec l'élément (25) à roue dentée et un étranglement, dans lequel, lorsque la vitesse du glissement est dépassée, la résistance à la torsion de l'élément (25) à roue dentée peut être augmentée par le circuit et par un engrenage (27, 28, 29, 30, 31) de démultiplication.

5. Dispositif suivant la revendication 3 ou 4, **caractérisé en ce que** l'élément (25) à roue dentée peut être mis en prise avec un mannequin à chaîne.

6. Dispositif suivant la revendication 5, **caractérisé en ce que** le guidage (10) de barre en forme d'arc a, du côté extérieur, des rouleaux (11) de guidage montés à poste fixe et, du côté intérieur, des rouleaux (12) d'entraînement réglables radialement par rapport à l'arc de coulée, le dispositif (20) de sécurité étant disposé du côté intérieur du guidage (10) de barre et l'élément (25) à roue dentée pouvant être mis en prise avec le mannequin à chaîne radialement par rapport à l'arc de coulée.

7. Dispositif suivant la revendication 3 ou 4, **caractérisé en ce que** l'élément (25) à roue dentée peut être mis en prise avec une denture (26) d'un mannequin (22) rigide, qui est guidée dans un guidage (10') vertical de barre.

8. Dispositif suivant la revendication 7, **caractérisé en ce que** le guidage (10') vertical de barre a, d'un côté, des rouleaux (11') de guidage montés à poste fixe et, de l'autre côté, des rouleaux (12') d'entraînement réglables perpendiculairement par rapport à la direction de coulée, l'élément (25) à roue dentée pouvant être mis en prise avec la denture (26) du même côté que les rouleaux (12') d'entraînement.

9. Dispositif suivant l'une des revendications 1 à 8, **caractérisé en ce qu'**il y a un système à genouillère pouvant être commandé pour l'accouplement et le désaccouplement de l'élément (25).

10. Dispositif suivant l'une des revendications 1 à 9, **caractérisé en ce que** le dispositif (20; 20') de sécurité est réglable suivant le format de la barre (3) de coulée à produire ou du mannequin (22) correspondant, ensemble avec les rouleaux (12; 12') d'entraînement, par rapport au guidage (10; 10') défini par les rouleaux (11; 11') de guidage à poste fixe.
